# EUROPÄISCHE PATENTSCHRIFT

(11) **EP 1 301 695 B1**
(45) Veröffentlichungstag und Bekanntmachung des Hinweises auf die Patenterteilung: **17.01.2007**
(21) Anmeldenummer: 00945606.2
(22) Anmeldetag: 09.06.2000
(51) Int. Cl.: F02B 53/00, F02C 3/055, F01C 1/16, F01C 11/00

(54) **VERFAHREN ZUM BETREIBEN EINER TURBOMASCHINE UND TURBOMASCHINE**
METHOD FOR OPERATING A TURBOMACHINE AND CORRESPONDING TURBOMACHINE
PROCEDE POUR L'EXPLOITATION D'UNE TURBOMACHINE ET TURBOMACHINE

(30) Priorität: 12.06.1999 DE 19926891
(43) Veröffentlichungstag der Anmeldung: 16.04.2003
(73) Patentinhaber: Diro Konstruktions GmbH & Co. KG, 38471 Rühen-Brechtorf (DE)
(72) Erfinder: TOMCZYK, Hubert, 40237 Düsseldorf (DE)
(74) Vertreter: Rehmann, Thorsten
(86) Internationale Anmeldenummer: PCT/DE2000/001857
(87) Internationale Veröffentlichungsnummer: WO 2000/077363

(56) Entgegenhaltungen:
- EP-A- 0 037 218
- DE-A- 2 500 816
- DE-A- 4 426 265
- DE-U- 9 401 804
- US-A- 3 693 601
- US-A- 3 995 431

## Beschreibung

Die Erfindung betrifft ein Verfahren zum Betreiben einer Turbomaschine sowie eine Vorrichtung zur Durchführung des Verfahrens. Die Bezeichnung "Turbomaschine" ist wie folgt definiert :

"Synonym mit Strömungsmaschine. Durch die Vorsilbe Turbo (lat. turbare drehen) wird die drehende Bewegung des Strömungsmaschinenrotors im Gegensatz zur Kolbenmaschine mit einer hin- und hergehenden Bewegung als kennzeichend angesehen."

Bei herkömmlichen Motoren geht von der gesamten Wärmeenergie des Kraftstoffs ca. ein Drittel im Kühlwasser und ein Drittel in den Abgasen verloren. Bei einem ungekühlten Motor läßt sich die Energieausbeutung nur geringfügig von z.B. 34 % auf maximal 38,5 % steigern, aber nur unter Inkaufnahme einer Vergrößerung der Abgasverluste.

Es ist bekannt, zur teilweisen Rückgewinnung der Abgasenergie z.B. Turbolader vorzusehen, mit denen sich aber letztlich nur bei Kolbenmaschinen der Liefergrad vergrößern, die Abgasenergie aber nicht vollständig nutzen läßt.

Die CH 464 606 zeigt ein Verfahren zum Kühlen einer Schraubenkraftmaschine, bei dem Frischluft zwischen einem Verdichter und einer Brennkammer mittels Abgasen im Gegenstromverfahren erwärmt wird. Der Verdichter ist hierbei zur Erzeugung eines Druckgefälles notwendig, um die Frischluft durch einen Wärmetauscher zu befördern.

Die DE 94 01 804 U1 und die DD 276 512 A1 zeigen Verbrennungskraftmaschinen mit zwei parallelen kammförmig ineinandergreifenden Schraubenspindeln, durch die Frischluft zu einer Brennkammer befördert und Verbrennungsgase nachfolgend einer Expansionsstufe zugeführt werden.

Der Erfindung liegt somit die Aufgabe zugrunde, ein Verfahren sowie zu dessen Durchführung eine Turbomaschine zu entwickeln, mit denen sich der genannte Wärmeverlust reduzieren läßt.

Diese Aufgabe wird hinsichtlich des Verfahrens erfindungsgemäß dadurch gelöst, daß als Arbeitsmedium Frischluft angesaugt, dann in einzelnen abgeschlossenen, in Förderrichtung aufeinanderfolgenden Förder- und Erwärmungskammern kontinuierlich in Förderrichtung gefördert und hierbei isochorisch erwärmt wird, und dann in eine Arbeitsmaschine eingeleitet wird, in der der insbesondere durch die isochorische Erwärmung erzeugte Luftüberdruck durch Leistungsabgabe weitgehend abgebaut wird, wobei die Luft vor ihrer Einleitung in die Arbeitsmaschine und/oder die aus der Arbeitsmaschine austretende Luft mit Kraftstoff vermischt und eine Verbrennung eingeleitet wird, worauf die durch die Verbrennung weiter erhitzten Verbrennungsgase im Gegenstrom, also entgegen der Förderrichtung der Förder- und Erwärmungskammern an diesen so vorbeigeleitet werden, daß die angesaugte Frischluft bei ihrer kontinuierlichen Förderung in Förderrichtung in den Förder- und Erwärmungskammern sukzessive isochorisch erwärmt wird.

Erfindungsgemäß wird die vorstehend genannte Aufgabe vorrichtungsmäßig gelöst mit zumindest zwei achsparallelen, in entgegengesetzten Richtungen aber mit gleicher Drehgeschwindigkeit antreibbaren, kammförmig ineinandergreifenden, jeweils als Hohlwelle ausgebildeten Schraubenspindeln, die zusammen mit einem sie mantelseitig dicht umschließenden, nach außen mit einer Wärmeisolierung versehenen Stator sich jeweils über einen Gewindeabschnitt erstreckende, weitgehend abgeschlossene Luftkammern bilden, die bei Drehung der Schraubenspindeln von einem Luftansaugstutzen in axialer Förderrichtung zu einem Lufteinströmbereich einer drehfest mit den Schraubenspindeln verbundenen Arbeitsmaschine verschoben werden, vor deren Lufteintritt und/oder nach deren Luftaustritt eine Brennkammer vorgesehen ist, die eine Kraftstoffzufuhr- und Zündeinrichtung aufweist, wobei die Abgase über ein Abgasrohr jeweils in das dem Luftansaugstutzen gegenüberliegende Ende eines Wellenhohlraumes eingeleitet werden, der gegenüber den Luftkammern als Gegenstromwärmetauscher ausgebildet ist und im Bereich des Luftansaugstutzens in einen Auspuff mündet.

Erfindungsgemäß wird somit ein Teil der durch die Verbrennung erzeugten Wärmeenergie wieder in Druck umgewandelt, was sich aus der isochorischen Erwärmung des in Luftkammern eingeschlossenen Arbeitsmediums ergibt. Der so gewonnene Luftdruck leistet dann in der Arbeitsmaschine, die z.B. in einem dem Schraubenkompressor umgekehrten Sinne arbeiten kann, Arbeit, wobei die dadurch erzeugte Wellendrehung in einer bevorzugten Ausführungsform teilweise zur Luftvorverdichtung am Wellenanfang, z.B. in einem Schraubenkompressor, genutzt werden kann.

Der Luftdruck sinkt nach der Expansion in der Arbeitsmaschine so weit ab, wie es in dem Wärmetauscher für die Überwindung der Strömungswiderstände erforderlich ist. Hingegen sinkt die Lufttemperatur gemäß den thermodynamischen Gesetzen für polytropische Expansion nicht so schnell ab, so daß die weitere Lufterhitzung im Nachbrenner ausgehend von einem bereits hohen Temperaturniveau erfolgen kann. Dabei kann in dem Gegenstromwärmetauscher mit einer Temperaturdifferenz von z.B. etwa 50°C - 100°C gearbeitet werden.

Bei dem erfindungsgemäßen System entstehen in der das System nach außen abdeckenden Isolierung nur geringe Wärmeverluste; auch die Abgasverluste lassen sich sehr niedrig halten. Das erfindungsgemäße System verlangt zwar hitzebeständige Materialien, jedoch werden diese nicht so stark beansprucht wie z.B. Schaufeln in Düsenjetturbinen. Das erfindungsgemäße System eignet sich daher insbesondere für effiziente Stromerzeuger, Auto- und Schiffsmotoren und dergleichen.

Verfahrensmäßig ist es zweckmäßig, wenn die Temperatur der Verbrennungsgase auf der Gegenstrom-Wärmetauscherstrecke auf etwa die Temperatur der angesaugten Frischluft abgesenkt und dadurch der Wirkungsgrad weiter erhöht wird.

Die Leistung läßt sich noch dadurch etwas steigern, daß zumindest eine Kraftstoffteilmenge vor der Arbeitsmaschine in die isochorisch erwärmte Frischluft eingebracht und zumindest eine Teilverbrennung bereits vor der Arbeitsmaschine eingeleitet wird. Ferner kann vorgesehen werden, daß in zumindest einige der Förder- und Erwärmungskammern Wasser eingesaugt oder eingespritzt wird.

Die Arbeitsmaschine kann eine Turbine sein, die mit einem jeder Schraubenspindel vorgeschalteten Verdichter auf der gleichen Welle arbeiten kann. Dabei kann anstelle eines vorgeschalteten Verdichters oder aber auch zusätzlich eine Verdichtung der angesaugten Frischluft dadurch erfolgen, daß jede Schraubenspindel zumindest einen axialen Abschnitt mit in Förderrichtung abnehmender Gewindesteigung aufweist.

Anders als in der CH 464 604 wird erfindungsgemäß die Frischluft in separaten Förder- und Erwärmungskammern gefördert, in denen eine Erwärmung stattfindet. Somit ist die Verwendung eines Verdichters zur Erzeugung eines Druckgefälles nicht notwendig; ein Verdichter kann jedoch erfindungsgemäß vorgeschaltet werden, um verdichtete Frischluft zu befördern.

Anders als in der DE 94 01 804 U1 und DD 276 512 A1 wird erfindungsgemäß der Wellenhohlraum als Gegenstromwärmetauscher für die Luftkammern genutzt, wodurch die erfindungsgemäße isochorische Erwärmung der einzelnen, weitgehend abgeschlossenen Luftkammern, die in axialer Richtung zu der Arbeitsmaschine befördert werden, ermöglicht wird.

Weitere Merkmale der Erfindung sind Gegenstand der Unteransprüche und werden in Verbindung mit weiteren Vorteilen der Erfindung anhand eines Ausführungsbeispieles näher erläutert.

In der Zeichnung ist eine als Beispiel dienende Ausführungsform der Erfindung dargestellt. Es zeigen:
- **Figur 1**: in schaubildlicher Darstellung eine Turbomaschine mit einem zur Verbesserung der Übersichtlichkeit teilweise aufgebrochenen Statorgehäuse;
- **Figur 2**: einen lotrechten Längsschnitt durch die Darstellung gemäß Figur 1;
- **Figur 3**: einen lotrechten Querschnitt durch das linke Ende der Figur 2;
- **Figur 4**: einen Horizontalschnitt durch die Turbomaschine gemäß Figur 1;
- **Figur 5**: in vergrößertem Maßstab in Draufsicht eine Prinzipskizze von zwei miteinander kämmenden Schraubenspindeln und
- **Figur 6**: ein Temperatur- und Druckdiagramm für ein erfindungsgemäßes Verfahren.

Figur 1 zeigt in einer schematischen Darstellung eine Turbomaschine mit zwei achsparallelen, in entgegengesetzten Richtungen aber mit gleicher Drehgeschwindigkeit antreibbaren, kammförmig ineinandergreifenden Schraubenspindeln 1, 2, die mantelseitig von einem Stator 3 dicht umschlossen sind, der nach außen mit einer Wärmeisolierung 4 versehen ist (siehe auch Figur 5).

Jeder Schraubenspindel 1, 2 ist ein drehfest mit ihr verbundener Verdichter 5 vorgeschaltet und eine ebenfalls drehfest mit ihr verbundene Arbeitsmaschine 6 nachgeschaltet, die in dem dargestellten Ausführungsbeispiel schematisch als Turbine dargestellt ist. Die Förderrichtung der vom Verdichter 5 angesaugten Frischluft ist durch einen Pfeil 7 gekennzeichnet.

In Förderrichtung 7 gesehen liegt vor der Arbeitsmaschine 6 für die über die Schraubenspindeln 1, 2 angeförderte Luft eine Vorbrennkammer 8, die mit einer Kraftstoff-Einspritzdüse 9 sowie einer Zündkerze 10 bestückt ist. Der Luftaustritt der Arbeitsmaschine 6 mündet in eine Nachbrennkammer 11, die ebenfalls eine Kraftstoff-Einspritzdüse 9 sowie eine Zündkerze 10 aufweist und über ein Abgasrohr 12 mit dem benachbarten Ende des Wellenhohlraumes 13 der jeweils als Hohlwelle ausgebildeten Schraubenspindel 1, 2 verbunden ist.

Figur 5 läßt erkennen, daß die beiden Schraubenspindeln 1, 2 zusammen mit dem sie dicht umschließenden Stator 3 sich jeweils über einen Gewindeabschnitt 14 erstreckende, weitgehend abgeschlossene Luftkammern 15 bilden, die bei Drehung der Schrauben-spindeln 1, 2 von einem Luftansaugstutzen 16 (siehe Figuren 1 und 3) in axialer Förderrichtung 7 zu einem nicht näher gekennzeichneten Lufteinströmbereich der drehfest mit der jeweiligen Schraubenspindel 1, 2 verbundenen Arbeitsmaschine 6 verschoben werden. Soll die von den Schraubenspindeln 1, 2 geförderte Luft auf ihrem Förderweg zusätzlich zu dem vorgeschalteten Verdichter 5 verdichtet werden, kann für die Gewindeabschnitte 14 eine in Förderrichtung 7 abnehmende Steigung vorgesehen werden. Figur 5 zeigt im rechten Abschnitt der Schraubenspindel 1, 2 eine Steigung 17 und eine demgegenüber verringerte Steigung 18 im linken Abschnitt der Figur 5.

Der Wellenhohlraum 13 jeder Schraubenspindel 1, 2 ist gegenüber den Luftkammern 15 als Gegenstromwärmetauscher ausgebildet, der im Bereich des Luftansaugstutzens 16 in einem Auspuff 19 mündet. Dabei kann jeder Wellenhohlraum 13 mit Abgasleiteinrichtungen 20 bestückt sein, die in dem dargestellten Ausführungsbeispiel auf einer gemeinsamen Achse 21 angeordnete Leitschaufeln sind.

Werden über einen nicht näher dargestellten Anlasser die beiden an ihrem einen Ende mit dem Verdichter 5 und an ihrem anderen Ende mit der Arbeitsmaschine 6 bestückten Schraubenspindeln 1, 2 gegeneinander in Rotation versetzt, saugen die Verdichter 5 über den Luftansaugstutzen 16 Frischluft an, die dann nach ihrer Verdichtung dem in den Figuren 1, 2 und 4 rechten Ende der Schraubenspindeln 1, 2 zugeführt wird. Hier wird die vorverdichtete Frischluft sozusagen portionsweise nacheinander in die in axialer Förderrichtung 7 vorwandernden Luftkammern 15 eingespeist, in denen die vorverdichtete Frischluft auf ihrem Förderweg zu der Arbeitsmaschine 6 durch die den Gegenstromwärmetauscher durchströmenden Abgase isochorisch, also bei konstantem Kammervolumen erwärmt wird. Die Abgaswärme wird somit in Temperatur- und Druckerhöhung der zur Arbeitsmaschine angeförderten Frischluft umgesetzt. In der im Ausführungsbeispiel vorgesehenen Vorbrennkammer 8 erfolgt dann eine teilweise Luftverbrennung. Die durch Leistungsabgabe in der Arbeitsmaschine 6 entspannte, aber noch heiße Luft wird dann in der Nachbrennkammer 11 noch weiter aufgeheizt. Diese aufgeheizten Abgase strömen dann von der Nachbrennkammer 11 über das Abgasrohr 12 durch den Wellenhohlraum 13 jeder Schraubenspindel 1, 2 und geben über deren innere Mantelfläche Wärme an die in den Luftkammern 15 eingeschlossene Luft ab, die dadurch in der vorstehend beschriebenen Weise isochorisch erwärmt wird. Nachdem die Temperatur der Abgase auf der Gegenstrom-Wärmetauscherstrecke auf etwa die Temperatur der angesaugten Frischluft abgesenkt wurde, treten die Abgase aus dem Auspuff 19 aus.

Auf der Gegenstrom-Wärmetauscherstrecke l₂₀ (siehe Figur 6) dienen die im Ausführungsbeispiel als Schnecke angedeuteten Abgasleiteinrichtungen 20 zur Vergrößerung der Wandungsflächen, über die Wärme an die Luftkammern 15 abgegeben werden soll. Um eine gute Wärmeleitung zu erzielen, müssen die z.B. schneckenförmig ausgebildeten Abgasleiteinrichtungen 20 mit ihrer äußeren Mantelfläche fest an der Mantelfläche des Wellenhohlraumes 15 anliegen. Fertigungstechnisch kann der Einbau so erfolgen, daß die gesamte Abgasleiteinrichtung aus auf einer gemeinsamen Achse 21 angeordneten Leitschaufeln besteht und nach einer Unterkühlung konzentrisch in den Wellenhohlraum 13 eingeschoben wird, wo sich dann bei Erwärmung der Luftleiteinrichtung auf Raumtemperatur die Leitschaufeln mit ihren Außenrändern unter Spannung an die Mantelfläche des Wellenhohlraumes 13 anlegen.

In Figur 4 sind für die beiden Schraubenspindeln 1, 2 Lager 22 sowie Zahnräder 23 für die Drehverbindung der beiden Schraubenspindeln angedeutet.

Hinsichtlich des Verfahrensablaufes zeigt Figur 1 mit dem Bezugszeichen 16 das Ansaugen, mit dem Bezugszeichen 5 das Verdichten, mit den in Förderrichtung 7 ersten Zündkerzen 10 die Außenverbrennung, den durch die Arbeitsmaschine 6 symbolisierten Arbeitstakt, mit der darauf folgenden Kraftstoff-Einspritzdüse 9 und Zündkerze 10 die Innenverbrennung und mit dem Bezugszeichen 19 den Ausschub der Abgase nach deren Temperaturabsenkung im Wärmetauscher.

Figur 6 zeigt ein Temperatur- und Druckdiagramm für ein erfindungsgemäßes Verfahren. Dabei sind Temperatur und Druck jeweils über die nutzbare Länge l_{1,2} der Schraubenspindeln aufgetragen. Diese Länge l_{1,2} setzt sich zusammen aus den Teillängen l₅ für den Verdichter 5, l₂₀ für den Gegenstromwärmetauscher und l₆ für die Arbeitsmaschine. Q_{K} bezeichnet die aus dem Kraftstoff gewonnene Wärme, Q_{T} den Wärmeaustausch und P die Motorleistung, also die Leistung der Arbeitsmaschine 6.

## Patentansprüche

1. Verfahren zum Betreiben einer Turbomaschine, wobei als Arbeitsmedium Frischluft angesaugt, dann in einzelnen abgeschlossenen, in Förderrichtung (7) aufeinanderfolgenden Förder- und Erwärmungskammern (15) kontinuierlich in Förderrichtung gefördert und hierbei isochorisch erwärmt wird, und dann in eine Arbeitsmaschine (6) eingeleitet wird, in der der insbesondere durch die isochorische Erwärmung erzeugte Luftüberdruck durch Leistungsabgabe weitgehend abgebaut wird, wobei die Luft vor ihrer Einleitung in die Arbeitsmaschine (6) und/oder die aus der Arbeitsmaschine (6) austretende Luft mit Kraftstoff vermischt und eine Verbrennung eingeleitet wird, worauf die durch die Verbrennung weiter erhitzten Verbrennungsgase im Gegenstrom, also entgegen der Förderrichtung (7) der Förder- und Erwärmungskammern (15) an diesen so vorbeigeleitet werden, daß die angesaugte Frischluft bei ihrer kontinuierlichen Förderung in Förderrichtung in den Förder- und Erwärmungskammern (15) sukzessive isochorisch erwärmt wird.

2. Verfahren nach Anspruch 1, **dadurch gekennzeichnet, daß** die Turbomaschine in einem gegenüber dem Umfeld weitgehend wärmeisolierten System betrieben wird.

3. Verfahren nach Anspruch 1 oder 2, **dadurch gekennzeichnet, daß** die angesaugte Frischluft vor ihrer isochorischen Erwärmung verdichtet wird.

4. Verfahren nach Anspruch 1, 2 oder 3, **dadurch gekennzeichnet, daß** die Temperatur der Verbrennungsgase auf der Gegenstrom-Wärmetauscherstrecke auf etwa die Temperatur der angesaugten Frischluft abgesenkt wird.

5. Verfahren nach einem der vorhergehenden Ansprüche, **dadurch gekennzeichnet, daß** zumindest eine Kraftstoffteilmenge vor der Arbeitsmaschine (6) in die isochorisch erwärmte Frischluft eingebracht und zumindest eine Teilverbrennung bereits vor der Arbeitsmaschine (6) eingeleitet wird.

6. Verfahren nach einem der vorhergehenden Ansprüche, **dadurch gekennzeichnet, daß** in zumindest einige der Förder- und Erwärmungskammern (15) Wasser eingesaugt oder eingespritzt wird.

7. Vorrichtung zur Durchführung des Verfahrens nach einem der vorhergehenden Ansprüche, mit zumindest zwei achsparallelen, in entgegengesetzten Richtungen aber mit gleicher Drehgeschwindigkeit antreibbaren, kammförmig ineinandergreifenden, jeweils als Hohlwelle ausgebildeten Schraubenspindeln (1, 2), die zusammen mit einem sie mantelseitig dicht umschließenden, nach außen mit einer Wärmeisolierung (4) versehenen Stator (3) sich jeweils über einen Gewindeabschnitt (14) erstreckende, weitgehend abgeschlossene Luftkammern (15) bilden, die bei Drehung der Schraubenspindeln (1, 2) von einem Luftansaugstutzen (16) in axialer Förderrichtung (7) zu einem Lufteinströmbereich einer drehfest mit den Schraubenspindeln (1, 2) verbundenen Arbeitsmaschine (6) verschoben werden, vor deren Lufteintritt und/oder nach deren Luftaustritt eine Brennkammer (8, 11) vorgesehen ist, die eine Kraftstoffzufuhr- und Zündeinrichtung (9, 10) aufweist,
wobei die Abgase über ein Abgasrohr (12) jeweils in das dem Luftansaugstutzen (16) gegenüberliegende Ende eines Wellenhohlraumes (13) eingeleitet werden, der gegenüber den Luftkammern (15) als Gegenstromwärmetauscher ausgebildet ist und im Bereich des Luftansaugstutzens (16) in einen Auspuff (19) mündet.

8. Vorrichtung nach Anspruch 7, **dadurch gekennzeichnet, daß** die Arbeitsmaschine (6) eine Turbine ist.

9. Vorrichtung nach Anspruch 7 oder 8, **dadurch gekennzeichnet, daß** jeder Schraubenspindel (1, 2) ein Verdichter (5) vorgeschaltet ist, der mit der Arbeitsmaschine (6) auf der gleichen Welle arbeitet.

10. Vorrichtung nach Anspruch 7, 8 oder 9, **dadurch gekennzeichnet, daß** jede Schraubenspindel (1, 2) zumindest einen axialen Abschnitt mit in Förderrichtung (7) abnehmender Gewindesteigung (17, 18) aufweist.

11. Vorrichtung nach einem der Ansprüche 7 bis 10, **dadurch gekennzeichnet, daß** jeder Wellenhohlraum (13) mit Abgasleiteinrichtungen (20) bestückt ist.

12. Vorrichtung nach Anspruch 11, **dadurch gekennzeichnet, daß** die Abgasleiteinrichtungen (20) schneckenförmig ausgebildet sind und mit ihrer äußeren Mantelfläche fest an der Mantelfläche des Wellenhohlraumes (13) anliegen.

13. Vorrichtung nach einem der Ansprüche 7 bis 12, **dadurch gekennzeichnet, daß** vor der Arbeitsmaschine (6) für die über die Schraubenspindeln (1, 2) angeförderte Luft ein Vorbrenner (8) angeordnet ist, der eine Kraftstoffzufuhr- und Zündeinrichtung (9, 10) aufweist.

14. Vorrichtung nach einem der Ansprüche 7 bis 13, **dadurch gekennzeichnet, daß** der Gegenstromwärmetauscher (13, 20, 21) noch eine zwischen der Wärmeisolierung (4) und der Außenwandung des Stators (3) hindurchgeführte, in den genannten Auspuff (19) mündende Abgasleitung aufweist.

## Claims

1. Method for operating a turbomachine, in which fresh air is induced as the working medium, then continuously conveyed, and in the process isochorically heated, in the delivery direction (7) in individually enclosed delivery and heating chambers (15) following one another in the delivery direction (7) and is then introduced into a working machine (6), in which the excess air pressure generated by, in particular, the isochoric heating is substantially removed by power output, in which method the air is mixed with fuel before its introduction into the working machine (6) and/or the air emerging from the working machine (6) is mixed with fuel and combustion is initiated, the combustion gases further heated by the combustion being guided in counterflow, i.e. against the delivery direction (7) of the conveying and heating chambers (15), past the latter in such a way that the induced fresh air is successively and isochorically heated during its continuing conveyance in the conveying direction in the conveying and heating chambers (15).

2. Method according to Claim 1, **characterized in that** the turbomachine is operated in a system which is substantially thermally insulated relative to the surroundings.

3. Method according to Claim 1 or 2, **characterized in that** the induced fresh air is compressed before its isochoric heating.

4. Method according to Claim 1, 2 or 3, **characterized in that** the temperature of the combustion gases along the counterflow heat exchanger section is reduced to approximately the temperature of the induced fresh air.

5. Method according to one or more of the preceding claims, **characterized in that** at least part of the fuel is introduced into the isochorically heated fresh air before the working machine (6) and at least partial combustion has already been initiated before the working machine (6).

6. Method according to one or more of the preceding claims, **characterized in that** water is induced or sprayed into at least some of the conveying and heating chambers (15).

7. Appliance for carrying out the method according to one or more of the preceding claims, having at least two axially parallel screw spindles (1, 2), which mesh together, can be driven in opposite directions but with the same rotational speed, are each configured as a hollow shaft, which form - together with a stator tightly enclosing it on the casing side and provided on the outside with thermal insulation (4) - substantially enclosed respective air chambers (15) extending over a threaded section (14), which chambers are displaced - during rotation of the screw spindles (1, 2) - in the axial delivery direction (7) from an air induction connection (16) to an air inlet region of a working machine (6) torsionally connected to the screw spindles (1, 2), before the air inlet of which the working machine and/or after the air outlet of which working machine a combustion chamber (8, 11) is provided, which has a fuel supply and ignition device (9, 10), the exhaust gases being respectively introduced via an exhaust pipe (12) into the end of a shaft hollow space (13) opposite to the air induction connection (16), which shaft hollow space is configured relative to the air chambers (15) as a counterflow heat exchanger and opens into an exhaust (19) in the region of the air induction connection (16).

8. Appliance according to Claim 7, **characterized in that** the working machine (6) is a turbine.

9. Appliance according to Claim 7 or 8, **characterized in that** a compressor (5), which operates with the working machine (6) on the same shaft, is connected upstream of each screw spindle (1, 2).

10. Appliance according to Claim 7, 8 or 9, **characterized in that** each screw spindle (1, 2) has at least one axial section with a thread pitch (17, 18) which decreases in the delivery direction (7).

11. Appliance according to one of Claims 7 to 10, **characterized in that** each shaft hollow space (13) is equipped with exhaust gas guide devices (20).

12. Appliance according to Claim 11, **characterized in that** the exhaust gas guide devices (20) have a worm-shaped configuration and their outer generated surface is in firm contact with the generated surface of the shaft hollow space (13).

13. Appliance according to one of Claims 7 to 12, **characterized in that** a preburner (8), which has a fuel supply device and ignition device (9, 10), is arranged before the working machine (6) for the air conveyed by means of the screw spindles (1, 2).

14. Appliance according to one of Claims 7 to 13, **characterized in that** the counterflow heat exchanger (13, 20, 21) also has an exhaust gas conduit, which opens into the exhaust (19) mentioned, between the thermal insulation (4) and the outer wall of the stator (3).

## Revendications

1. Procédé pour l'exploitation d'une turbomachine, dans lequel de l'air frais en tant que milieu de travail est aspiré, et ensuite acheminé en continu, dans la direction d'acheminement (7) dans des chambres individuelles d'alimentation et d'échauffement (15) disposées les unes après les autres dans la direction d'acheminement et est ainsi échauffé de façon isochorique, et est ensuite introduit dans une machine de travail (6) dans lequel la surpression d'air obtenue en particulier par l'échauffement isochorique est largement réduite par émission de puissance, dans lequel l'air avant son introduction dans la machine de travail (6) et/ou l'air s'échappant de la machine de travail (6) est mélangé avec du carburant et une combustion est générée, à la suite de quoi par la combustion ultérieure des gaz de combustion échauffés dans le contre-courant, c'est-à-dire en sens inverse de la direction d'alimentation (7), des chambres d'alimentation et d'échauffement (15) le passage de ces gaz est guidé par rapport à celles-ci de telle sorte que l'air frais aspiré est échauffé de façon successivement isochorique par son acheminement continu dans la direction d'acheminement dans les chambres d'alimentation et d'échauffement (15).

2. Procédé selon la revendication 1, **caractérisé en ce que** la turbomachine est exploitée dans un système isolé thermiquement par rapport à l'environnement .

3. Procédé selon la revendication 1 ou 2, **caractérisé en ce que** l'air frais aspiré est comprimé avant son échauffement isochorique.

4. Procédé selon la revendication 1, 2 ou 3, **caractérisé en ce que** la température des gaz de combustion sur le trajet de l'échangeur thermique à contre-courant est diminué jusqu'à environ la température de l'air frais aspiré.

5. Procédé selon l'une des revendications précédentes **caractérisé en ce qu'**au moins une partie de la quantité du carburant est introduite avant la machine de travail (6) dans l'air frais réchauffé de façon isochorique et au moins une combustion est initiée avant la machine de travail (6).

6. Procédé selon l'une des revendications précédentes, **caractérisé en ce que** dans au moins certaines des chambres d'alimentation et d'échauffement (15) de l'eau est refoulée ou injectée.

7. Dispositif pour la mise en oeuvre du procédé selon l'une des revendications précédentes comprenant deux broches à vis (1,2) réalisées chacune en tant qu'arbre creux axialement parallèles, pouvant être entraînées en rotation dans des directions opposées mais à la même vitesse, engagées l'une dans l'autre suivant la forme d'un peigne, ces broches formant ensemble avec un stator (3) qui les entoure avec une enveloppe étanche présentant une isolation thermique extérieure (4) qui s'étendent chacune sur une section de vis (14), des chambres d'air (15) sensiblement fermée, qui par la rotation des broches à vis (1, 2)qui sont déplacées dans la direction axiale d'acheminement (7) à partir d'un embout d'aspiration d'air (16) vers une zone d'entrée de circulation d'air d'une machine de travail (6) reliée de façon rigide en rotation avec les broches à vis (1, 2) une chambre de combustion (8, 11) étant prévue avant l'entrée d'air dans cette machine et/ou après la sortie d'air de celle-ci, cette chambre de combustion présentant une admission de carburant et un dispositif d'allumage (9, 10), dans lequel les gaz d'échappement sont conduits par une conduite d'échappement (12) à l'extrémité opposée d'un embout d'aspiration d'air (16) dans chaque espace creux d'un arbre (12), qui est réalisé par rapport aux chambres d'air en tant qu'échangeur thermique à contre-courant et qui débouche dans la zone de l'embout d'aspiration d'air (16) dans un échappement (19).

8. Dispositif selon la revendication 7, **caractérisé en ce que** la machine de travail (6) est une turbine.

9. Dispositif selon la revendication 7 ou 8, **caractérisé en ce qu'**en amont de chaque broche à vis (1, 2) est branché un compresseur (5) qui coopère avec la machine de travail (6) sur le même arbre.

10. Dispositif selon la revendication 7, 8 ou 9 **caractérisé en ce que** chaque broche à vis (1, 2) comprend au moins une partie axiale dans laquelle le pas de vis (17, 18) diminue dans la direction d'acheminement (7).

11. Dispositif selon l'une des revendications 7 à 10, **caractérisé en ce que** chaque l'espace creux d'arbre (13) porte des dispositifs d'échappement de gaz (20).

12. Dispositif selon la revendication 11, **caractérisé en ce que** les dispositifs d'échappement de gaz (20) sont conformés en hélice, leur enveloppe extérieure étant en appui rigide sur la surface de l'enveloppe de l'espace creux d'arbre (13).

13. Dispositif selon l'une des revendications 7 à 12, **caractérisé en ce que** devant la machine de travail (6) est disposé un pré-bruleur (8) pour l'air acheminé sur les broches à vis (1, 2) qui présente une admission de carburant et un dispositif d'allumage (9, 10).

14. Dispositif selon l'une des revendications 7 à 13, **caractérisé en ce que** l'échangeur thermique à contre-courant (13, 20, 21) comporte en outre une conduite d'échappement guidée à travers l'isolation thermique (4) et la paroi extérieure de stator (3) qui débouche dans ledit échappement (19).
